# EUROPÄISCHE PATENTSCHRIFT

(11) **EP 3 224 466 B1**
(45) Veröffentlichungstag und Bekanntmachung des Hinweises auf die Patenterteilung: **03.10.2018**
(21) Anmeldenummer: 15781366.8
(22) Anmeldetag: 19.10.2015
(51) Int. Cl.: F02M 26/00

(54) **VENTILVORRICHTUNG ZUR ABGASRÜCKFÜHRUNG AN EINEM VERBRENNUNGSMOTOR**
VALVE MECHANISM FOR EXHAUST GAS RECIRCULATION ON AN INTERNAL COMBUSTION ENGINE
SYSTÈME DE VANNE DESTINÉ À LA RECIRCULATION DES GAZ D'ÉCHAPPEMENT D'UN MOTEUR À COMBUSTION INTERNE

(30) Priorität: 26.11.2014 DE 102014117309
(43) Veröffentlichungstag der Anmeldung: 04.10.2017
(73) Patentinhaber: Pierburg GmbH, 41460 Neuss (DE)
(72) Erfinder: PAFFRATH, Holger, 50259 Pulheim (DE); SUTTY, Patrick, 40477 Düsseldorf (DE)
(74) Vertreter: Patentanwälte ter Smitten Eberlein-Van Hoof Rütten Partnerschaftsgesellschaft mbB
(86) Internationale Anmeldenummer: PCT/EP2015/074125
(87) Internationale Veröffentlichungsnummer: WO 2016/083018

(56) Entgegenhaltungen:
- DE-A1- 19 734 801
- DE-A1-102013 003 738
- FR-A1- 2 858 013

## Beschreibung

Die Erfindung betrifft eine Ventilvorrichtung zur Abgasrückführung an einem Verbrennungsmotor mit einem Gehäuse mit zumindest einem Einlasskanal und zumindest einem Auslasskanal, zwei Ventilsitzen, die im Gehäuse ausgebildet sind, und zwei Regelkörpern, die über einen gemeinsamen Aktor synchron betätigbar sind, wobei jedem Ventilsitz ein Regelkörper zur Regelung eines Durchströmungsquerschnitts zugeordnet ist.

Die Abgasrückführung dient in bekannter Weise dazu, den Schadstoffausstoß von Verbrennungsmotoren zu minimieren, in dem das Abgas gekühlt oder ungekühlt vom Abgaskrümmer zurück zu den Zylindern geführt wird. Bei V-Motoren mit zwei Zylinderbänken und somit zwei Abgaskrümmern und zwei Abgasauslassleitungen, werden auch zwei Abgasrückführleitungen ausgebildet, die von den Abgasauslassleitungen abzweigen. Um diese Abgasrückführleitungen nicht über die gesamte Strecke zweiflutig ausführen zu müssen und entsprechend zwei Abgasrückführventile und Massenstromsensoren verwenden zu müssen, vereinigen sich diese Abgasrückführleitungen üblicherweise im Bereich des Abgasrückführventils zu einer Leitung. Dabei ist jedoch darauf zu achten, dass bei geschlossenem Abgasrückführventil stromaufwärts des Regelkörpers des Ventils keine fluidische Verbindung zwischen den beiden Abgasrückführleitungen besteht, da sonst die Pulsationen des einen Abgasstrangs auf den anderen übertragen würden. Um dies zu verhindern ist es beispielsweise bekannt in den beiden parallelen Abgasrückführleitungen Rückschlagventile anzuordnen, deren Durchströmungsquerschnitt jedoch üblicherweise relativ klein ist, so dass teilweise die hohen geforderten Rückführraten insbesondere bei relativ kleinen vorhandenen Druckgefällen nicht zu verwirklichen sind.

Um auf derartige Rückschlagventile verzichten zu können und dennoch eine Trennung der beiden Abgasrückführleitungen im Betrieb ohne Abgasrückführung verwirklichen zu können, ist es bekannt, Ventilvorrichtungen zu nutzen, die ein Gehäuse mit zwei Einlässen und einem Auslass aufweisen, wobei zwischen den Kanälen zwei Ventilsitze ausgebildet sind, die von zwei auf einer Ventilstange angeordneten und gemeinsam betätigten Regelkörpern beherrscht werden. Bei Betätigung des Ventils werden automatisch beide Durchströmungsquerschnitte freigegeben, so dass eine Strömung von beiden Einlässen zum Auslass erfolgen kann.

Ein solches Abgasrückführventil für einen V-Motor ist beispielsweise aus der DE 102 34 845 A1 oder aus der DE 101 30 013 A1 bekannt. Bei diesem Ventil ist der Auslass oberhalb des oberen Regelkörpers angeordnet, so dass eine Mischung der beiden zurückgeführten Abgasströme bei geöffnetem Ventil in einer Mischkammer zwischen den beiden Ventilsitzen stattfindet.

Eine alternative Ausführung hierzu ist in der EP 1 362 985 B1 offenbart, in der zwei parallele Regelkörper über einen gemeinsamen Aktor bewegt werden und wobei jeder Regelkörper einen Einlasskanal beherrscht. Stromabwärts der beiden nebeneinander angeordneten Ventilsitze vereinigen sich die beiden Abgasrückführkanäle.

Die DE 199 51 591 C1 offenbart ein Ventil mit drei Ventilgliedern, wovon eines zwischen den beiden Einlasskanälen angeordnet ist und eine direkte Verbindung zwischen diesen beiden Kanälen auch dann verschließt, wenn die anderen beiden Regelkörper zur Öffnung der beiden zwischen den Einlässen und Auslässen angeordneten Durchströmungsquerschnitte von ihren Ventilsitzen abgehoben werden. Die beiden Abgasströme vereinigen sich anschließend im Gehäuse.

Des Weiteren ist aus der FR 2858013 A1 eine Klappenvorrichtung bekannt, bei der der durch eine erste Klappe beherrschte Kanal über eine Trennwand in zwei Teile geteilt ist. Zusätzlich weist die Trennwand am zur Klappe anliegenden Abschnitt eine halbkreisförmige Ausnehmung auf, in der ein halbkreisförmiger Klappenkörper drehbar ist, der an der Welle der ersten Kappe befestigt ist und mit dieser gedreht wird.

Nachteilig an allen diesen Ausführungen ist es jedoch, dass das Volumen eines im Abgasrückführkanal angeordneten Kühlers zur Kühlung des Abgasstroms die Gasdynamik im Verbrennungsmotor in Lastbereichen, in denen kein Abgas zurückgeführt wird, negativ beeinflusst, da eine größere Schwingsäule für auftretende Pulsationen zur Verfügung steht und die Druckwellen durch die vorhandenen Einbauten im Wärmetauscher beeinflusst werden. Diese Effekte treten besonders bei Motoren in V-Bauform mit zwei getrennten Zylinderbänken auf.

Es stellt sich daher die Aufgabe, eine Ventilvorrichtung zur Abgasrückführung zu schaffen, mit der die Gasdynamik des Motors möglichst wenig durch ein nicht benutztes Abgasrückführsystem beeinflusst wird und welches auch für die Verwendung bei V-Motoren geeignet sein soll, ohne zusätzliche Bauteile verwenden zu müssen.

Diese Aufgabe wird durch eine Ventilvorrichtung mit den Merkmalen des Hauptanspruchs 1 gelöst.

Dadurch, dass im Gehäuse ein erster Einlasskanal und ein zweiter Einlasskanal ausgebildet sind, die durch eine Trennwand voneinander getrennt sind, wobei der freie Durchströmungsquerschnitt beider Einlasskanäle am ersten Ventilsitz durch die Stellung des ersten Regelkörpers zum ersten Ventilsitz regelbar ist, und wobei der erste Ventilsitz zwischen den beiden Einlasskanälen und einem Wärmetauscher angeordnet ist und der zweite Ventilsitz zwischen dem Wärmetauscher und dem Auslasskanal angeordnet ist, bleiben bei Verbrennungsmotoren mit zwei getrennten Zylinderbänken diese beiden Abgasstränge im geschlossenen Zustand des Ventils getrennt, so dass kein Überschwingen von der einen Zylinderbank auf die andere möglich ist. Es erfolgt somit eine Trennung der beiden Abgasrückführkanäle von den beiden Zylinderbänken bis zum Regelkörper des Ventils, so dass bei geschlossenem Regelkörper keine gegenseitige Beeinflussung der Abgasströme vorliegt. Des Weiteren wird dennoch ein gemeinsamer Durchsatz durch den zweiten Regelkörper geregelt.

Dadurch, dass der erste Ventilsitz zwischen dem Einlasskanal und einem Wärmetauscher angeordnet ist und der zweite Ventilsitz zwischen dem Wärmetauscher und dem Auslasskanal angeordnet ist, werden sowohl der Turbinenwirkungsgrad als auch die Gasdynamik des Verbrennungsmotors verbessert werden, da das dem Abgaskrümmer anhängende Gasvolumen um das Volumen des Abgaskühlers verringert wird. Auch das Gasvolumen des Ansaugkrümmers wird nicht vergrößert, da auch hier eine Abtrennung des Kühlervolumens durch den stromabwärts des Kühlers angeordneten Regelkörper erfolgt.

Durch diese Ausführung wird entsprechend die Gasdynamik im Verbrennungsmotor verbessert.

Vorzugsweise sind die beiden Regelkörper auf einer gemeinsamen Ventilstange angeordnet, die über einen Aktor translatorisch bewegbar und im Gehäuse gelagert ist. Mit derartigen Hubventilen sind eine sehr genaue Regelung und ein dichter Verschluss einfach erreichbar. Es wird wenig Bauraum benötigt.
Des Weiteren ist es vorteilhaft, zwischen den beiden Ventilsitzen eine Gehäusewand auszubilden, über die die beiden getrennten Einlasskanäle vom zweiten Ventilsitz im geschlossenen Zustand der Ventilvorrichtung getrennt sind. Dies ermöglicht es, das Ventil sehr klein zu bauen, da der Einlasskanal gegenüberliegend zum Auslasskanal des Wärmetauschers ausgebildet werden kann und ein direktes Anströmen des zweiten Ventilsitzes gleichzeitig verhindert wird.

Erfindungsgemäß sind am Gehäuse ein zweiter Auslasskanal und ein dritter Einlasskanal ausgebildet, durch die ein Anschluss eines beispielsweise U-förmig durchströmten Kühlers zwischen den beiden Ventilsitzen ermöglicht wird.
Vorteilhafterweise ist dabei der zweite Auslasskanal stromabwärts des ersten Ventilsitzes angeordnet und der dritte Einlasskanal ist stromaufwärts des zweiten Ventilsitzes ausgebildet, so dass das Gehäuse des Ventils zunächst über die beiden Einlasskanäle angeströmt wird, hinter dem ersten Ventilsitz der Abgasstrom über den zweiten Auslasskanal aus dem Gehäuse zum Kühler strömt und wieder zurück über den dritten Einlasskanal In das Gehäuse der Ventilvorrichtung strömt. Hinter dem zweiten Ventilsitz strömt das Abgas dann durch den ersten Auslasskanal aus dem Gehäuse in Richtung des Saugrohres.
Durch eine Verbindung des zweiten Auslasskanals und des dritten Einlasskanals über den Wärmetauscher sind keine zusätzlichen Leitungen notwendig, so dass der benötigte Bauraum minimiert wird.

In einer weiterführenden Ausführungsform ist die Gehäusewand zwischen den ersten beiden Einlasskanälen und dem dritten Einlasskanal angeordnet, der in Verlängerung der beiden ersten Einlasskanäle im Gehäuse angeordnet ist. Dies verringert den Bauraum der Ventilvorrichtung.

In diesen bevorzugten Ausführungen ist der erste Einlasskanal mit einer ersten Zylinderbank verbunden und der zweite Einlasskanal mit einer zweiten Zylinderbank verbunden, wodurch die Trennung der Zylinderbänke bei geschlossenem Ventil sichergestellt wird.

In einer besonders bevorzugten Ausführungsform ist im dritten Einlasskanal eine Öffnung ausgebildet, in der ein Druck- oder Strömungssensor angeordnet ist. Dieser dient dazu die Strömung durch den Wärmetauscher zu bestimmen und somit eine optimale zum Saugrohr zurückgeführte Abgasmenge regeln zu können. Dabei befindet sich der Sensor auf der kalten Seite des Wärmetauschers und ist somit geringeren thermischen Belastungen ausgesetzt.

Es wird somit eine Ventilvorrichtung geschaffen, mit der bei geschlossenem Ventil nicht nur eine vollständige Trennung der Zylinderbänke vorliegt, sondern auch ein Gesamtmassenstrom über den zweiten Regelkörper geregelt wird. Zusätzlich wird das Gasvolumen des Abgasrückführkanals minimiert, indem das Kühlervolumen sowohl vom Abgaskrümmer als auch vom Ansaugkrümmer getrennt wird. Dies verursacht eine bessere Gasdynamik des Motors und erhöht den Turbinenwirkungsgrad. Um dies zu erreichen werden keine zusätzlichen Bauteile benötigt. Stattdessen wird dies mit einem einfach aufgebauten Ventil mit nur einem Aktor erreicht.

Ein Ausführungsbeispiel einer erfindungsgemäßen Ventilvorrichtung ist in den Figuren dargestellt und wird nachfolgend beschrieben.
Figur 1 zeigt eine schematische Darstellung eines Verbrennungsmotors mit zwei Zylinderbänken mit Abgasrückführung.
Figur 2 zeigt eine perspektivische Schnittansicht einer erfindungsgemäßen Ventilvorrichtung in Seitenansicht.
Figur 3 zeigt die Seitenansicht der Ventilvorrichtung aus Figur 2 in Draufsicht.
Figur 4 zeigt eine Seitenansicht der Ventilvorrichtung der Figuren 2 und 3 von der gegenüberliegenden Seite als Draufsicht.

In Figur 1 ist ein Verbrennungsmotor 10 mit einer ersten Zylinderbank 12 und einer zweiten Zylinderbank 14 dargestellt. Beide Zylinderbänke 12, 14 werden über eine Ansaugleitung 16, in der ein Verdichter 18 eines Turboladers 20 angeordnet ist, mit Ansaugluft versorgt. Von der Ansaugleitung 16 strömt die Luft in einen Ansaugkrümmer 21, von dem zweiseitig Einzelansaugkanäle 22 zu den einzelnen Zylindern 24 der beiden Zylinderbänke 12, 14 des Verbrennungsmotors 10 führen. Von jeder Zylinderbank 12, 14 gelangt das Abgas in einen eigenen Abgaskrümmer 26, 28, die sich jeweils zu einer Abgasleitung 30, 32 vereinigen. Die von den beiden Abgaskrümmern 26, 28 sich erstreckenden Abgasleitungen 30, 32 vereinigen sich an einer Turbine 34 des Turboladers 20 zu einer gemeinsamen Abgasauslassleitung 36, durch die das Abgas ausgestoßen wird.

Stromaufwärts der Turbine 34 zweigt von jeder der Abgasleitungen 30, 32 eine Abgasrückführleitung 38, 40 ab. Die beiden Abgasrückführleitungen 38, 40 münden an einer erfindungsgemäßen Ventilvorrichtung 42, an der ein Wärmetauscher 44 befestigt ist. Stromabwärts der Ventilvorrichtung 42 strömt das Abgas in einer gemeinsamen Abgasrückführleitung 46 zurück zur Ansaugleitung 16, wo die Abgasrückführleitung 46 stromabwärts des Verdichters 18 mündet.

Die erfindungsgemäße Ventilvorrichtung 42, die in den Figuren 2 bis 4 dargestellt ist, weist ein Gehäuse 48 auf, an dem drei Einlasskanäle 50, 52, 54 und zwei Auslasskanäle 56, 58 ausgebildet sind. Der erste Einlasskanal 50 ist mit der ersten Abgasrückführleitung 38 verbunden und der zweite parallel verlaufende Einlasskanal 52 ist mit der zweiten Abgasrückführleitung 40 verbunden, so dass das Abgas über die beiden Einlasskanäle in das Gehäuse 48 einströmen kann. Der erste Auslasskanal 56 ist mit der einen Abgasrückführleitung 46 verbunden, so dass das Abgas über den ersten Auslasskanal 56 das Gehäuse 48 der Ventilvorrichtung 42 in Richtung des Verbrennungsmotors 10 wieder verlassen kann.

Die beiden Einlasskanäle 50, 52 sind über eine Trennwand 59 voneinander getrennt, welche bis zu einem ersten im Gehäuse 48 ausgebildeten Ventilsitz 60 reicht, auf den ein erster Regelkörper 62 in Form eines Ventiltellers absenkbar ist beziehungsweise von dem der Regelkörper 62 zur Regelung eines freien Durchströmungsquerschnitts 64 abhebbar ist. Dieser Ventilsitz 60 beziehungsweise der Regelkörper 62 erstrecken sich somit über beide Querschnitte der Einlasskanäle 50, 52, wobei der Durchströmungsquerschnitt 64 entsprechend in zwei gleiche Teile geteilt wird. Stromabwärts des Regelkörpers 62 befindet sich der zweite Auslasskanal 58, in den bei geöffnetem Durchströmungsquerschnitt somit das Abgas aus beiden Zylinderbänken 12, 14 einströmt. Dieser zweite Auslasskanal 58 ist mit einem Einlass des Wärmetauschers 44 verbunden. Es handelt sich um einen U-förmig durchströmten Wärmetauscher 44, dessen Auslass unmittelbar neben seinem Einlass angeordnet ist, der mit dem dritten Einlasskanal 54 des Gehäuses 48 der Ventilvorrichtung 42 verbunden ist, so dass das gekühlte Abgas über den dritten Einlasskanal 54 erneut in das Gehäuse 48 einströmen kann.

Dieser dritte Einlasskanal 54 ist unmittelbar gegenüberliegend zum ersten und zweiten Einlasskanal 50, 52 angeordnet, jedoch sind diese vom dritten Einlasskanal 54 durch eine Gehäusewand 66 getrennt. Der dritte Einlasskanal 54 mündet an einem zweiten im Gehäuse 48 ausgebildeten Ventilsitz 68, der konzentrisch zum ersten Ventilsitz 60 ausgebildet ist und der mit einem zweiten Regelkörper 70 korrespondiert, der zur Regelung eines zweiten Durchströmungsquerschnitts 72 vom zweiten Ventilsitz 68 abhebbar und auf diesen absenkbar ist. Stromabwärts des zweiten Ventilsitzes 68 ist der erste Auslasskanal 56 ausgebildet, über den das Abgas die Ventilvorrichtung 42 endgültig in Richtung des Verbrennungsmotors 10 wieder verlässt.

Beide Regelkörper 62, 70 sind fest auf einer gemeinsamen Ventilstange 74 angeordnet, die im Gehäuse 48 gelagert ist und über einen Aktor 76 betätigt wird. Dies bedeutet, dass beide Regelkörper 62, 70 synchron durch den Aktor 76 von Ihren Ventilsitzen 60, 68 abgehoben oder auf diese abgesenkt werden. Die Ventilstange 74 durchsetzt das Gehäuse 48 zentral zwischen den beiden Teildurchströmungsquerschnitten 64, also in Verlängerung der Trennwand 59.

Zur Regelung der zurückzuführenden Abgasmenge muss der Aktor 76 betätigt werden und einen Durchströmungsquerschnitt 64, 72 freigeben, der den angeforderten Abgasstrom bei vorhandenem Druckgefälle zulässt. Um diese Regelung möglichst genau durchführen zu können, ist im dritten Einlasskanal 54, also stromabwärts des Wärmetauschers 44 eine Öffnung 78 im Gehäuse 48 ausgebildet, in der ein Strömungssensor 80 angeordnet ist, über den die zurückgeführte Abgasmenge bestimmt wird. Dieser ist in bekannter Weise mit einer Steuerung der Ventilvorrichtung 42 verbunden, so dass die Messwerte des Sensors 80 zur korrekten Regelung des Aktors 76 der Steuerung zur Verfügung gestellt werden.

Im Betrieb des Verbrennungsmotors 10 werden in Lastzuständen, in denen kein Abgas zurückgeführt werden soll, die beiden Regelkörper 62, 70 auf ihre Ventilsitze 60, 68 abgesenkt, so dass beide Durchströmungsquerschnitte 64, 72 geschlossen sind. Dies hat zur Folge, dass die Schwingsäule aus den beiden Abgaskrümmern 26, 28 beziehungsweise den Abgasleitungen 30, 32 im Abgasrückführkanal vollständig getrennt bleibt. Des Weiteren wird das in diesem Zustand vorhandene Gasvolumen in der Abgasrückführleitung 38, 40, 46, in dem eine Entspannung oder Komprimierung des Abgasstroms durch Pulsationen stattfinden könnte, auf den Bereich stromaufwärts des ersten Regelkörpers 62 und damit stromaufwärts des Wärmetauschers 44 reduziert. Gleichzeitig wird dieses Gasvolumen auch vom Ansaugtrakt durch den zweiten Regelkörper 70 getrennt. Entsprechend besteht kein Einfluss dieses Kühler-Gasvolumens auf die Ladungswechsel des Motors oder den Wirkungsgrad des Turboladers. Die Gasdynamik wird entsprechend verbessert. Dies bedeutet, dass vorhandene Druckpulsationen vollständig genutzt werden können.

Das hierzu verwendete Ventil ist in seinem Aufbau sehr einfach und leicht zu montieren. Der Platzbedarf ist ebenfalls minimiert. Dennoch ist eine sehr genaue Regelung möglich.

Es sollte deutlich sein, dass der Schutzbereich des Hauptanspruchs nicht auf das beschriebene Ausführungsbeispiel beschränkt ist. So kann die Lage der Einlass- und Auslasskanäle im Gehäuse geändert werden oder andere Regelkörper verwendet werden. Insbesondere bei Veränderung der Form des Wärmetauschers kann eine solche Änderung der Kanäle zueinander sinnvoll sein. Auch bei einer Niederdruckabgasrückführung kann diese Ventilvorrichtung genutzt werden.

## Patentansprüche

1. Ventilvorrichtung zur Abgasrückführung an einem Verbrennungsmotor mit
einem Gehäuse (48) mit zumindest einem Einlasskanal (50; 52) und zumindest einem Auslasskanal (56),
zwei Ventilsitzen (60, 68), die im Gehäuse (48) ausgebildet sind, und zwei Regelkörpern (62, 70), die über einen gemeinsamen Aktor (76) synchron betätigbar sind,
wobei jedem Ventilsitz (60, 68) ein Regelkörper (62, 70) zur Regelung eines Durchströmungsquerschnitts (64, 72) zugeordnet ist, **dadurch gekennzeichnet, dass**
im Gehäuse (48) ein erster Einlasskanal (50) und ein zweiter Einlasskanal (52) ausgebildet sind, die durch eine Trennwand (59) voneinander getrennt sind, wobei der freie Durchströmungsquerschnitt (64) beider Einlasskanäle (50, 52) am ersten Ventilsitz (60) durch die Stellung des ersten Regelkörpers (62) zum ersten Ventilsitz (60) regelbar ist, und wobei der erste Ventilsitz (60) zwischen den beiden Einlasskanälen (50, 52) und einem zweiten am Gehäuse ausgebildeten Auslasskanal (58) angeordnet ist und der zweite Ventilsitz (68) zwischen einem dritten am Gehäuse ausgebildeten Einlasskanal (54) und dem ersten Auslasskanal (56) angeordnet ist.

2. Ventilvorrichtung zur Abgasrückführung an einem Verbrennungsmotor nach Anspruch 1,
**dadurch gekennzeichnet, dass**
die beiden Regelkörper (62, 70) auf einer gemeinsamen Ventilstange (74) angeordnet sind, die über einen Aktor (76) translatorisch bewegbar ist und im Gehäuse (48) gelagert ist.

3. Ventilvorrichtung zur Abgasrückführung an einem Verbrennungsmotor nach Anspruch 1 oder 2,
**dadurch gekennzeichnet, dass**
zwischen den beiden Ventilsitzen (60, 68) eine Gehäusewand (66) ausgebildet ist, über die die ersten beiden getrennten Einlasskanäle (50, 52) vom zweiten Ventilsitz (68) im geschlossenen Zustand der Ventilvorrichtung (42) getrennt sind.

4. Ventilvorrichtung zur Abgasrückführung an einem Verbrennungsmotor nach einem der vorhergehenden Ansprüche,
**dadurch gekennzeichnet, dass**
der zweite Auslasskanal (58) stromabwärts des ersten Ventilsitzes (60) angeordnet ist und der dritte Einlasskanal (54) stromaufwärts des zweiten Ventilsitzes (68) ausgebildet ist.

5. Ventilvorrichtung zur Abgasrückführung an einem Verbrennungsmotor nach einem der vorhergehenden Ansprüche,
**dadurch gekennzeichnet, dass**
der zweite Auslasskanal (58) und der dritte Einlasskanal (54) über einen Wärmetauscher (44) miteinander verbunden sind.

6. Ventilvorrichtung zur Abgasrückführung an einem Verbrennungsmotor nach einem der Ansprüche 4 oder 5,
**dadurch gekennzeichnet, dass**
die Gehäusewand (66) zwischen den ersten beiden Einlasskanälen (50, 52) und dem dritten Einlasskanal (54) angeordnet ist, der in Verlängerung der beiden ersten Einlasskanäle (50, 52) im Gehäuse (48) angeordnet ist,

7. Ventilvorrichtung zur Abgasrückführung an einem Verbrennungsmotor nach einem der vorhergehenden Ansprüche,
**dadurch gekennzeichnet, dass**
der erste Einlasskanal (50) mit einer ersten Zylinderbank (12) fluidisch verbunden ist und der zweite Einlasskanal (52) mit einer zweiten Zylinderbank (14) fluidisch verbunden ist.

8. Ventilvorrichtung zur Abgasrückführung an einem Verbrennungsmotor nach einem der vorhergehenden Ansprüche,
**dadurch gekennzeichnet, dass**
im dritten Einlasskanal (54) eine Öffnung (78) ausgebildet ist, in der ein Druck- oder Strömungssensor (80) angeordnet ist.

## Claims

1. Valve mechanism for exhaust gas recirculation on an internal combustion engine, comprising
a housing (48) having at least one inlet channel (50; 52) and at least one outlet channel (56),
two valve seats (60, 68) formed in the housing (48),
and two control bodies (62, 70) synchronously actuatable via a common actuator (76),
each valve seat (60, 68) having a control body (62, 70) assigned thereto for controlling a flow cross section (64, 72),
**characterized in that**
a first inlet channel (50) and a second inlet channel (52) are formed in the housing (48), which are separated from each other by a partition wall (59), wherein the free flow cross section (64) of both inlet channels (50, 52) is controllable at the first vale seat (60) by the position of the first control body (62) relative to the first valve seat (60), and wherein the first valve seat (60) is arranged between the two inlet channels (50, 52) and a second outlet channel (56) formed in the housing, and the second valve seat (68) is arranged between a third inlet channel (64) formed in the housing and the first outlet channel (56).

2. Valve mechanism for exhaust gas recirculation on an internal combustion engine as recited in claim 1, **characterized in that** the two control bodies (62, 70) are arranged on a common valve rod (74) which is adapted to be moved translationally via an actuator (76) and is supported in the housing (48).

3. Valve mechanism for exhaust gas recirculation on an internal combustion engine as recited in claim 1 or 2, **characterized in that** a housing wall (66) is formed between the two valve seats (60, 68), by which the two separate inlet channels (50, 52) are separated from the second valve seat (68) in the closed state of the valve device (42).

4. Valve mechanism for exhaust gas recirculation on an internal combustion engine as recited in of one of the preceding claims, **characterized in that** the second outlet channel (58) is arranged downstream of the first valve seat (60) and the third inlet channel (54) is formed upstream of the second valve seat (68).

5. Valve mechanism for exhaust gas recirculation on an internal combustion engine as recited in of one of the preceding claims, **characterized in that** the second outlet channel (58) and the third inlet channel (54) are connected via a heat exchanger (44).

6. Valve mechanism for exhaust gas recirculation on an internal combustion engine as recited in of one of claims 4 or 5, **characterized in that** the housing wall (66) is arranged between the first two inlet channels (50, 52) and the third inlet channel (54) which is arranged in the housing (48) in extension of the two first inlet channels (50, 52).

7. Valve mechanism for exhaust gas recirculation on an internal combustion engine as recited in of one of the preceding claims, **characterized in that** the first inlet channel (50) is fluidically connected with a first cylinder bank (12) and the second inlet channel (52) is fluidically connected with a second cylinder bank (14).

8. Valve mechanism for exhaust gas recirculation on an internal combustion engine as recited in of one of the preceding claims, **characterized in that** an opening (78) is formed in the third inlet channel (54), in which a pressure or flow sensor (80) is arranged.

## Revendications

1. Système de vanne destiné à la recirculation des gaz d'échappement d'un moteur à combustion interne, avec
un boitier (48) avec au moins un conduit d'admission (50; 52) et au moins un conduit d'échappement (56),
deux sièges de vanne (60, 68) formés dans le boitier (48),
et deux corps de réglage (62, 70) actionnable de manière synchrone par un actionneur (76) commun,
où un corps de réglage (62, 70) est associé à chaque siège de vanne (60, 68) pour le réglage d'une section transversale d'écoulement (64, 72),
**caractérisé en ce qu'**un premier conduit d'admission (50) et un deuxième conduit d'admission (52) sont formés dans le boitier (48), qui sont séparés l'un de l'autre par une paroi de partition (59), où la section transversale d'écoulement (64) libre des deux conduits d'admission (50, 52) peut être réglée au premier siège de vanne (60) est réglable par la position du premier corps de réglage (62) par rapport au premier siège de vanne (60), et où le premier siège de vanne (60) est disposé entre les deux conduits d'admission (50, 52) et un deuxième conduit d'échappement (58) formé dans le boitier, et le deuxième siège de vanne (68) est disposé entre un troisième conduit d'admission (54) formé dans le boitier et le premier conduit d'échappement (56).

2. Système de vanne destiné à la recirculation des gaz d'échappement d'un moteur à combustion interne selon la revendication 1, **caractérisé en ce que** les deux corps de réglage (62, 70) sont disposés sur une tige de vanne (74) commune, qui est apte à être déplacée de manière transitoire par un actionneur (76) et qui est supportée dans le boitier (48).

3. Système de vanne destiné à la recirculation des gaz d'échappement d'un moteur à combustion interne selon les revendications 1 ou 2, **caractérisé en ce qu'**une paroi de boitier (66) est formée entre les deux sièges de vanne (60, 68), par laquelle les deux conduits d'admission (50, 52) séparés sont séparés du deuxième siège de vanne (68) dans l'état fermé du dispositif de vanne (42).

4. Système de vanne destiné à la recirculation des gaz d'échappement d'un moteur à combustion interne selon l'une quelconque des revendications précédentes, **caractérisé en ce que** le deuxième conduit d'échappement (58) est disposé en aval du premier siège de vanne (60) et le troisième conduit d'admission (54) est disposé en amont du deuxième siège de vanne (68).

5. Système de vanne destiné à la recirculation des gaz d'échappement d'un moteur à combustion interne selon l'une quelconque des revendications précédentes, **caractérisé en ce que** le deuxième conduit d'échappement (58) et le troisième conduit d'admission (54) sont reliés l'un avec l'autre à travers un échangeur thermique (44).

6. Système de vanne destiné à la recirculation des gaz d'échappement d'un moteur à combustion interne selon l'une quelconque des revendications 4 ou 5, **caractérisé en ce que** la paroi de boitier (66) est disposée entre les deux premiers conduits d'admission (50, 52) et le troisième conduit d'admission (54) qui est disposé dans le boitier (46) en prolongation des deux premiers conduits d'admission (50, 52).

7. Système de vanne destiné à la recirculation des gaz d'échappement d'un moteur à combustion interne selon l'une quelconque des revendications précédentes, **caractérisé en ce que** le premier conduit d'admission (50) est en communication fluidique avec une première rangée de cylindres (12) et le deuxième conduit d'admission (52) est en communication fluidique avec une deuxième rangée de cylindres (14).

8. Système de vanne destiné à la recirculation des gaz d'échappement d'un moteur à combustion interne selon l'une quelconque des revendications précédentes, **caractérisé en ce qu'**une orifice (78) est formée dans le troisième conduit d'admission (54), dans laquelle un capteur de pression ou d'écoulement (80) est disposé.
